# EUROPÄISCHE PATENTSCHRIFT

(11) **EP 0 946 824 B1**
(45) Veröffentlichungstag und Bekanntmachung des Hinweises auf die Patenterteilung: **11.04.2001**
(21) Anmeldenummer: 97946749.5
(22) Anmeldetag: 21.10.1997
(51) Int. Cl.: E02F 9/12

(54) **HYDRAULIKSCHALTUNG FÜR EINEN HYDRAULIKBAGGER**
HYDRAULIC CIRCUIT FOR A HYDRAULIC EXCAVATOR
CIRCUIT HYDRAULIQUE POUR PELLE HYDRAULIQUE

(30) Priorität: 19.12.1996 DE 19652922
(43) Veröffentlichungstag der Anmeldung: 06.10.1999
(73) Patentinhaber: O & K MINING GMBH, 44149 DORTMUND (DE)
(72) Erfinder: ESCH, Uwe, D-44139 Dortmund (DE); DRIESCHNER, Gottfried, D-44229 Dortmund (DE)
(74) Vertreter: Patentanwälte Meinke, Dabringhaus und Partner
(86) Internationale Anmeldenummer: EP9705792
(87) Internationale Veröffentlichungsnummer: WO9827287

(56) Entgegenhaltungen:
- EP-A- 0 057 930
- EP-A- 0 269 172
- EP-A- 0 494 070
- WO-A-81/03165
- WO-A-97/25533
- DE-A- 3 346 973
- DE-A- 4 404 829
- FR-A- 2 211 563
- FR-A- 2 506 803
- GB-A- 2 097 752
- US-A- 4 013 174
- US-A- 4 838 755
- PATENT ABSTRACTS OF JAPAN vol. 011, no. 247 (M-615), 12.August 1987 -& JP 62 055271 A (HITACHI CONSTR MACH CO LTD), 10.März 1987,

## Beschreibung

Die Erfindung betrifft eine Hydraulikschaltung für einen Hydraulikbagger mit wenigstens zwei Motorantrieben, die jeweils wenigstens zwei geschlossene, jeweils eine Hydraulikpumpe und einen Hydraulikmotor aufweisende, parallel geschaltete Antriebskreise beaufschlagen, wobei jeweils zwei Antriebskreise eine Antriebskreisgruppe bilden und sämtliche Antriebskreisgruppen parallel geschaltet sind und auf einen gemeinsamen Abtrieb arbeiten, wobei an jede Antriebskreisgruppe jeweils ein eigenes Steuerventil angeschlossen ist. Eine solche Hydraulikschaltung ist aus EP-A-0 057 930 bekannt.

Derartige Hydraulikschaltungen werden beispielsweise bei hydraulischen Baggern eingesetzt, welche über einen drehbaren Oberwagen verfügen, der auf einem Drehkranz angeordnet ist und durch einen hydrostatischen Antrieb angetrieben wird. Der hydrostatische Antrieb weist eine Hydraulikpumpe auf, die an einem Motorantrieb (Diesel oder Elektromotor) angeordnet ist, sowie einen Hydraulikmotor, der entweder direkt über ein Untersetzungsgetriebe in den Drehkranz des Oberwagens eingreift und somit die Oberwagendrehung bewirkt.

Kleingeräte sind üblicherweise mit einem offenen Hydraulikkreislauf versehen, der über einen Steuerschieber den Richtungswechsel bewirkt. Größere Maschinen verfügen demgegenüber über einen geschlossenen hydrostatischen Antriebskreis, bei dem durch Verstellung des Pumpenschwenkwinkels die Drehrichtung und die Drehgeschwindigkeit gesteuert wird. In vielen Fällen werden aus konstruktiven Gründen zwei oder mehrere geschlossene hydrostatische Antriebskreise vorgesehen, die gemeinsam mit ihrer Abtriebswelle in den Drehkranz eingreifen, d.h. auf einem gemeinsamen Abtrieb arbeiten.

Bei Maschinen mit wenigstens zwei Motorantrieben kann jeder Motorantrieb über wenigstens zwei hydrostatische Antriebskreise verfügen, beispielsweise bei Großbaggern. Derartige Geräte weisen üblicherweise eine Schaltung der Antriebskreise in der Form auf, daß auch mit unterschiedlichen Drehzahlen der Motorantriebe bzw. mit nur einem Motorantrieb gefahren werden kann, während der andere, aus welchen Gründen auch immer, abgestellt ist. Die hydrostatischen Antriebskreise bekannter derartiger Hydraulikschaltungen sind derzeit mit Leitungen miteinander verbunden, um einen Druck und damit Belastungsausgleich zwischen den Antriebskreisen herzustellen. Ferner werden gemeinsame Spül- und Speisesysteme vorgesehen sowie gemeinsame Ansteuerventile für die Pumpensteuerung.

Diese Art der Hydraulikschaltungen haben den Nachteil, daß bei einem Schaden eines einzigen hydrostatischen Bauteiles in einem Antriebskreis alle über Verbindungsleitungen miteinander verbundene Antriebskreise mit Partikeln verseucht werden, so daß als Folge davon eine große Anzahl von hydrostatischen Bauteilen beschädigt werden kann.

Es ist deshalb bereits bekannt, Filteranordnungen im jeweiligen hydrostatischen Antriebskreis vorzusehen, die durch eine Rückschlagventilkombination in den jeweiligen Rücklauf zur Pumpe eingeschaltet werden, mit dem Ziel, die Partikel auszufiltern. Diese Filteranordnung ist jedoch aufwendig, da sie für jeden Antriebskreis erforderlich ist, und gibt keine absolute Sicherheit, da nach wie vor viele Verbindungen zwischen den Antriebskreisen bestehen, wie z.B. für Spülung, Speisung und Steuerung.

Aufgabe der Erfindung ist es, gattungsgemäße Hydraulikschaltungen mit mehreren Motorantrieben so zu verbessern, daß eine gegenseitige Verschmutzung der Bauteile verschiedener Antriebskreise bzw. Antriebskreisgruppen mit Partikeln im Schadensfall weitgehend vermieden wird und auch die Schadensermittlung vereinfacht wird.

Diese Aufgabe wird bei einer Hydraulikschaltung mit wenigstens zwei Motorantrieben mit den Merkmalen des Patentanspruches 1 gelöst.

Erfindungsgemäß wird somit eine vollständige Trennung der Antriebskreise bzw. Antriebskreisgruppen vorgesehen, d.h. es bestehen keinerlei Verbindungsleitungen zwischen verschiedenen Antriebskreisen bzw. Antriebskreisgruppen. Dies hat zur Folge, daß in einem Schadensfall die Auswirkungen des Schadensfalls auf nur einen Antriebskreis bzw. nur eine Antriebskreisgruppe begrenzt wird, die anderen Antriebskreise bzw. Antriebskreisgruppen vom Schadensfall jedoch nicht betroffen sind. Dabei kann auch keine Schadensweiterleitung über die Steuerventile bzw. deren Verbindungsleitungen erfolgen, weil jedem Antriebskreis bzw. jeder Antriebskreisgruppe ein eigenes Steuerventil zugeordnet ist. Dementsprechend kann im Schadensfalle jeweils auch maximal nur ein Steuerventil beschädigt werden. Ersichtlich wird durch diese Ausgestaltung auch die Schadensermittlung vereinfacht, weil Schäden nur noch in einem Antriebskreis bzw. in einer Antriebskreisgruppe, zumindest aufgrund ein und derselben Schadensursache, auftreten und damit leichter lokalisiert werden können. Tritt in einem hydrostatischen Bauteil eines Antriebskreises einer Antriebskreisgruppe ein Schaden auf, kann durch die zusätzlichen Filter weitgehend vermieden werden, daß sich dieser Schaden von dem betreffenden Antriebskreis in einen anderen Antriebskreis der gleichen Antriebskreisgruppe fortsetzt.

Ganz besonders vorteilhaft ist darüber hinaus vorgesehen, daß jeder Motorantrieb jeweils nur einen Antriebskreis einer jeweiligen Antriebskreisgruppe beaufschlagt. Jeder Motorantrieb beaufschlagt somit jeweils einen Antriebskreis jeder Antriebskreisgruppe, so daß auch bei einem Ausfall bzw. der Stillsetzung eines Motorantriebes der wenigstens eine andere Motorantrieb jeweils wenigstens einen Antriebskreis jeder Antriebskreisgruppe antreibt, d.h. bei Ausfall eines Motorantriebs sind, in gewissen Grenzen, dennoch alle Antriebskreisgruppen funktionsfähig.

Die Erfindung ist nachstehend anhand der Zeichnung beispielsweise näher erläutert. Diese zeigt in der einzigen Figur eine erfindungsgemäße Hydraulikschaltung mit zwei Motorantrieben und zwei, jeweils zwei Antriebskreise aufweisenden Antriebskreisgruppen.

In der Figur ist eine Hydraulikschaltung für einen Hydraulikbagger mit zwei Motorantrieben M1 und M2 dargestellt. Diese Hydraulikschaltung weist zwei parallel geschaltete Antriebskreisgruppen AKG1 und AKG2 auf, die jeweils auf einen gemeinsamen Abtrieb, nämlich auf den Drehkranz D des Oberwagens eines Hydraulikbaggers arbeiten. Dabei besteht die erste Antriebskreisgruppe AKG1 aus einem Antriebskreis A11 und einem parallel geschalteten Antriebskreis A12, während die Antriebskreisgruppe AKG2 aus einem Antriebskreis A21 und einem parallel geschalteten Antriebskreis A22 besteht.

Jeder Antriebskreis weist jeweils eine von einem Motor angetriebene Hydraulikpumpe sowie einen Hydraulikmotor mit Bremse auf, wobei der jeweilige Hydraulikmotor über eine Untersetzung auf den gemeinsamen Drehkranz D arbeitet. Diese vorgenannten hydraulischen Bauteile sind dabei in der Zeichnung folgendermaßen bezeichnet:

Der Antriebskreis All weist eine Hydraulikpumpe P11 sowie einen Hydraulikmotor HM11 mit Bremse B11 und Untersetzung U11 auf. Dabei sind der Hydraulikmotor HM11 und die Pumpe P11 über Verbindungsleitungen L111 und L112 miteinander verbunden, die Pumpe P11 wird vom Motorantrieb M1 angetrieben.

Der Antriebskreis A12 der ersten Antriebskreisgruppe AKG 1 weist eine Hydraulikpumpe P12 sowie einen Hydraulikmotor HM12 mit Bremse B12 und abtriebsseitiger Untersetzung U12 auf. Dabei sind der Hydraulikmotor HM12 und die Hydraulikpumpe P12 über Verbindungsleitungen L121 und L122 miteinander verbunden, die Pumpe P12 steht mit dem Motorantrieb M2 in Antriebsverbindung.

Der Antriebskreis A21 der zweiten Antriebskreisgruppe AKG 2 weist eine Hydraulikpumpe P21, einen Hydraulikmotor HM21 mit Bremse B21 und eine Untersetzung U21 auf. Der Hydraulikmotor HM21 und die Hydraulikpumpe P21 sind über Verbindungsleitungen L211 und L212 miteinander verbunden, die Hydraulikpumpe P21 wird vom Motorantrieb M1 angetrieben.

Der Antriebskreis A22 der zweiten Antriebskreisgruppe AKG 2 weist eine Hydraulikpumpe P22 und einen Hydraulikmotor HM22 mit Bremse B22 sowie eine Untersetzung U22 auf. Die Pumpe P22 und der Hydraulikmotor HM22 sind über Verbindungsleitungen L221 und L222 miteinander verbunden, die Hydraulikpumpe P22 wird vom Motorantrieb M2 angetrieben.

Zwischen den Antriebskreisen einer Antriebskreisgruppe sind jeweils Ausgleichsleitungen mit Filtern vorgesehen. Zwischen dem Antriebskreis All und dem Antriebskreis A12 der Antriebskreisgruppe AKG 1 sind diese Ausgleichsleitungen mit AL11 und AL12 bezeichnet, die Filter dementsprechend mit F11 und F12. Bei der Antriebskreisgruppe AKG 2 sind die Ausgleichsleitungen mit AL21 und AL22 sowie die Filter mit F21 und F22 bezeichnet.

Die Hydraulikpumpen jeder Antriebskreisgruppe weisen jeweils ein eigenes Steuerventil auf, wobei das Steuerventil der Antriebskreisgruppe AKG mit S1 und das Steuerventil der Antriebskreisgruppe AKG2 mit S2 bezeichnet sind. Beide Steuerventile S1 und S2 sind über einen Handsteuerhebel H bedienbar. Jedes Steuerventil S1 bzw. S2 steht dabei über Steuerleitungen jeweils nur mit seiner eigenen Antriebskreisgruppe in Verbindung, das Steuerventil S1 mit der Anriebskreisgruppe AKG1, nämlich über Steuerleitungen SL11 und SL12 und das Steuerventil S2 mit der Antriebskreisgruppe AKG2 über Steuerleitungen SL21 und SL22.

Der vorbeschriebenen Hydraulikschaltung ist zu entnehmen, daß die Verbindungsleitungen jeder Antriebskreisgruppe nur zwischen den Hydraulikpumpen und den Hydraulikmotoren der jeweiligen Antriebskreisgruppe angeordnet sind, jedoch keinerlei Hydraulikverbindung zwischen den verschiedenen Antriebskreisgruppen AKG1 und AKG2 besteht. Außerdem ist, wie vorbeschrieben, an die jeweilige Antriebskreisgruppe jeweils ein eigenes Steuerventil angeschlossen. Es besteht somit eine vollständige Trennung zwischen den beiden Antriebskreisgruppen, so daß beim Schadensfall in einer Antriebskreisgruppe durch den Schadensfall bedingte, sich freisetzende Partikel nicht in die hydraulischen Bauteile der anderen Antriebskreisgruppe gelangen können. Darüber hinaus ist durch das Vorsehen der Filter in den Ausgleichsleitungen zwischen den Antriebskreisen einer jeweiligen Antriebskreisgruppe auch weitgehend zuverlässig gewährleistet, daß in einem Antriebskreis freigesetzte Partikel nicht in die hydraulischen Bauteile des anderen Antriebskreises derselben Antriebskreisgruppe gelangen können.

Schließlich ist durch die erfindungsgemäße Überkreuzverknüpfung der Motorantriebe M1 und M2 jeweils mit nur einem Antriebskreis einer jeweiligen Antriebskreisgruppe gewährleistet, daß in gewissen Grenzen der Hydraulikantrieb auch dann noch arbeitet, wenn ein Motorantrieb ausfällt.

Es ist ersichtlich, daß sich das Ausführungsbeispiel in gleicher Weise auch auf eine Hydraulikschaltung übertragen läßt, die mehr als zwei Motorantriebe aufweist.

## Patentansprüche

1. Hydraulikschaltung für einen Hydraulikbagger mit wenigstens zwei Motorantrieben (M1,M2), die jeweils wenigstens zwei geschlossene, jeweils eine Hydraulikpumpe (P11,P12,P21,P22) und einen Hydraulikmotor (HM11,HM12,HM21,HM22) aufweisende, parallel geschaltete Antriebskreise (A11,A12,A21,A22) beaufschlagen, wobei jeweils zwei Antriebskreise (A11,A12 bzw. A21,A22) eine Antriebskreisgruppe (AKG1 bzw. AKG2) bilden und sämtliche Antriebskreisgruppen (AKG1,AKG2) parallel geschaltet sind und auf einem gemeinsamen Abtrieb (D) arbeiten, wobei an jede Antriebskreisgruppe (AKG1,AKG2) jeweils ein eigenes Steuerventil (S1,S2) angeschlossen ist,
dadurch gekennzeichnet,
daß die Hydraulikmotoren (HM11,HM12 bzw. HM21,HM22) einer Antriebskreisgruppe (AKG1 bzw. AKG2) jeweils über Verbindungsleitungen (AL11,AL12 bzw. AL21,AL22) verbunden sind, wobei in den Verbindungsleitungen (AL11,AL12,AL21,AL22) jeweils ein Filter (F11,F12,F21,F22) angeordnet ist, und daß die einzelnen Antriebskreise (A11,A12,A21,A22) sowie auch die Antriebskreisgruppen (AKG1,AKG2) untereinander keine weitere hydraulische Verbindung aufweisen.

2. Hydraulikschaltung nach Anspruch 1,
dadurch gekennzeichnet,
daß jeder Motorantrieb (M1,M2) jeweils nur einen Antriebskreis einer jeweiligen Antriebskreisgruppe (AKG1,AKG2) beaufschlagt.

## Claims

1. A hydraulic circuit for a hydraulic excavator comprising at least two motor drives (M1, M2) which respectively act on at least two closed parallel-connected drive circuits (A11, A12, A21, A22) which each have a hydraulic pump (P11, P12, P21, P22) and a hydraulic motor (HM11, HM12, HM21, HM22), wherein each two drive circuits (All, A12 and A21, A22) form a drive circuit group (AKG1 and AKG2) and all drive circuit groups (AKG1, AKG2) are connected in parallel and operate on a common output drive (D), wherein connected to each drive circuit group (AKG1, AKG2) is a respective specific control valve (S1, S2), characterised in that the hydraulic motors (HM11, HM12 and HM21, HM22) of a drive circuit group (AKG1 and AKG2) are respectively connected by way of connecting lines (AL11, AL12 and AL21, AL22), wherein a respective filter (F11, F12, F21, F22) is arranged in each of the connecting lines (AL11, AL12, AL21, AL22) and that the individual drive circuits (A11, A12, A21, A22) and also the drive circuit groups (AKG1, AKG2) do not have any further hydraulic connection amongst each other.

2. A hydraulic circuit according to claim 1 characterised in that each motor drive (M1, M2) respectively acts on only one drive circuit of a respective drive circuit group (AKG1, AKG2).

## Revendications

1. Circuit hydraulique pour une pelle excavatrice hydraulique comportant au moins deux dispositifs d'entraînement à moteur (M1,M2), qui chargent chacun au moins deux circuits d'entraînement fermés (A11,A12,A21,A22), branchés en parallèle et possédant chacun une pompe hydraulique (P11,P12,P21,P22) et un moteur hydraulique (HM11, HM12, HM21, HM22), dans lequel respectivement deux circuits d'entraînement (A11, A12 ou A21,A22) forment un groupe (AKG1 ou AKG2) de circuits d'entraînement et tous les groupes de circuits d'entraînement (AKG1,AKG2) sont branchés en parallèle et agissent sur le dispositif mené commun (D), et dans lequel une soupape de commande (S1,S2) est raccordée respectivement à chaque groupe de circuits d'entraînement (AKG1 , AKG2),
caractérisé en ce
que les moteurs hydrauliques (HM11,HM12 ou HM21,HM22) d'un groupe de circuits d'entraînement (AKG1 ou AKG2) sont reliés respectivement par l'intermédiaire de canalisations de liaison (AL11, AL12 ou AL21, AL22), des filtres respectifs (F11,F12,F21,F22) étant disposés respectivement dans les canalisations de liaison (AL11,AL12,AL21,AL22), et que les différents circuits d'entraînement (A11,A12,A21, A22) et également les groupes de circuits d'entraînement (AKG1,AKG2) ne comportent entre eux aucune autre liaison hydraulique.

2. Circuit hydraulique selon la revendication 1, caractérisé en ce que chaque dispositif d'entraînement à moteur (M1,M2) charge uniquement un circuit d'entraînement d'un groupe respectif de circuits d'entraînement (AKG1, AKG2).
